# FASCICULE DE BREVET EUROPEEN

(11) **EP 0 821 388 B1**
(45) Date de publication et mention de la délivrance du brevet: **01.06.2005**
(21) Numéro de dépôt: 97401693.3
(22) Date de dépôt: 15.07.1997
(51) Int. Cl.: H01J 29/82

(54) **Dispositif de fixation d'un déviateur sur le col d'un tube à rayons cathodiques**
Einrichtung zur Befestigung einer Ablenkeinheit auf dem Hals einer Kathodenstrahlröhre
Device for fixing a deflector on the neck of a cathode ray tube

(30) Priorité: 25.07.1996 FR 9609398
(43) Date de publication de la demande: 28.01.1998
(73) Titulaire: THOMSON TUBES & DISPLAYS S.A., 92648 Boulogne Cedex (FR)
(72) Inventeur: Azzi, Nacerdine, 21121 Fontaine les Dijon (FR); Descombes, Jean-Philippe, 21110 Premieres (FR)
(74) Mandataire: Zhang, Jianguo

(56) Documents cités:
- EP-A- 0 690 470
- EP-A- 0 690 471
- PATENT ABSTRACTS OF JAPAN vol. 008, no. 044 (E-229), 25 février 1984 & JP 58 198833 A (HITACHI SEISAKUSHO KK), 18 novembre 1983,
- PATENT ABSTRACTS OF JAPAN vol. 011, no. 077 (E-487), 7 mars 1987 & JP 61 233938 A (MATSUSHITA ELECTRIC IND CO LTD), 18 octobre 1986,

## Description

L'invention se rapporte à un système de déviation des faisceaux électroniques pour tube à rayons cathodiques, et plus particulièrement au dispositif assurant l'immobilisation du dit système sur le col du tube.

Un tel système de déviation, encore appelé déviateur, est généralement constitué d'une paire de bobines de déviation verticale, d'une paire de bobines de déviation horizontale et d'un anneau de forme sensiblement tronconique en matériau magnétique destiné à concentrer le flux créé par les bobines. Les bobines de déviation horizontales sont généralement en forme de selle; les bobines de déviation verticales peuvent être en forme de selle ou en forme de tore et dans ce dernier cas sont enroulées autour de l'anneau en matériau magnétique.

Les deux paires de bobines de déviation sont isolées électriquement par un séparateur, généralement en matière plastique, lequel permet en outre d'améliorer la rigidité mécanique du dispositif de déviation, de positionner les bobines les unes par rapport aux autres et d'ajuster l'ensemble sur le col du tube. Le séparateur est constitué d'un corps principal, en une ou plusieurs parties, sensiblement en forme d'entonnoir, et d'une partie arrière flexible épousant le col du tube et destinée à fixer la position du système de déviation selon l'axe longitudinal du tube; cette fixation est généralement opérée grâce à un collier de fixation disposé au-dessus de la partie arrière flexible.

Lors de l'assemblage des éléments constitutifs du déviateur, les bobines de déviation sont installées sur le séparateur et réglées en position , les unes par rapport aux autres de manière à engendrer les champs de déviation, vertical et horizontal, en conformité avec le tube à rayons cathodiques que le déviateur est destiné à équiper. Le déviateur est ensuite disposé sur le col du tube, sa position sur l'axe principal Z du tube est réglée de manière à ce qu'en l'absence de champ de déviation, les trois faisceaux électroniques issu du canon à électrons convergent sur l'écran du dit tube. Le déviateur est maintenu dans cette positon généralement grâce à un collier de serrage, disposé sur la partie arrière annulaire du séparateur, partie conçue pour avoir la flexibilité nécessaire pour permettre l'introduction du déviateur et son serrage ultérieur sur le col du tube. Un tel système de déviation est décrit dans le document EP 0 690 470.

Cependant, cette conception oblige de laisser libre la surface extérieure annulaire du séparateur, à l'extrémité arrière des bobines de déviation, surface sur laquelle sera disposé le collier de serrage assurant le maintien définitif en position suivant l'axe Z du déviateur. Le principal défaut qu'induit cette structure est la longueur finale que doit présenter le séparateur et donc le déviateur pour intégrer les fonctions de support des bobines de déviation et de fixation sur le col du tube. La longueur du déviateur influence la longueur du col du tube qui va le supporter. Cela est encore plus sensible pour les déviateurs dont les bobines de déviation verticales sont en forme de selle, lesquelles s'étendent selon l'axe Z sur une longueur supérieure à celle des bobines toroïdales. Or la tendance actuelle est de rendre le moins encombrant possible les récepteurs de télévision et par conséquence les tubes à rayons cathodiques qui sont responsables de cet encombrement. Un des moyens pour raccourcir la longueur du tube suivant l'axe principal Z serait de raccourcir la longueur du déviateur selon le dit axe.

Pour arriver à ce résultat, le déviateur selon l'invention comprend une paire de bobines de déviation verticale , une paire de bobines de déviation horizontale , au moins une des ces deux paires étant en forme de selle, un séparateur rigide isolant l'une de l'autre les paires de bobines de déviation, un anneau en matériau ferromagnétique de forme sensiblement tronconique disposé au-dessus d'au moins une partie des bobines de déviation et un élément de fixation destiné à se solidariser au séparateur pour fixer l'arrière du déviateur sur le col du tube, l'élément de fixation comportant une partie flexible qui s'étend entre le séparateur et le col du tube, dans une région en partie située sous les bobines de déviation verticale caractérisé en ce que la partie flexible est en forme d'anneau sensiblement tronconique (22) et coopère avec un épaulement (20) disposé sur la surface interne arrière du séparateur (2) de façon à fixer le séparateur sur le col du tube par effet de frette.

D'autres caractéristiques et avantages de l'invention apparaîtront à l'aide de la description et des dessins ci-après parmi lesquels :
- la figure 1 est une coupe transversale d'un dispositif de déviation selon l'état de la technique.
- la figure 2 représente en coupe un dispositif de déviation conforme à la présente invention
- les figures 3A et 3B sont en perspective, une représentation d'un mode de réalisation de l'élément de fixation assurant la fixation du déviateur sur le col du tube.
- la figure 4 représente la vue selon l'axe Z de la partie arrière du séparateur selon l'invention
- la figure 5 est une représentation d' un autre mode de réalisation de l'invention
- la figure 6 illustre vu en coup, un autre mode de réalisation avantageux de l'invention

La figure 1 représente un système de déviation encore appelé déviateur, comprenant une paire de bobines de déviation horizontale 3 en forme de selle, une paire de bobines de déviation verticale 4 également en forme de selle, isolée de la précédente par un séparateur 2; un anneau en matériau ferromagnétique 5 est disposé autour des bobines 3 et 4 . L'ensemble est disposé sur le col 8 d'un tube à rayons cathodiques 6 , d'axe principal Z, afin de dévier les faisceaux d'électrons issus du canon 7, selon les axes X et Y, pour qu'ils explorent la surface écran 9 du tube. Lors de l'assemblage des éléments constitutifs du déviateur les bobines de déviation sont disposées sur le corps du séparateur et leur positionnement relatif est réglé précisément de manière à engendrer des champs de déviation de conformation désirée. Une fois ce réglage accompli, les bobines doivent rester en place jusqu'à l'étape ultérieure d'immobilisation finale sur le séparateur, étape généralement réalisée par collage des bobines sur le corps du séparateur.

Le déviateur est ensuite installé sur le col 8 du tube dans une position précise pour régler la position des centres de déflexion horizontal et vertical . Ce réglage effectué; l'immobilisation du déviateur selon l'axe Z est définitivement assurée grâce à un collier de serrage 11 disposé sur la partie arrière 10 du séparateur et venant exercer un effort sensiblement radial sur cette partie 10 pour la plaquer contre le col du tube .

Dans le cas ou les bobines de déviation verticale 4 et horizontale 3 sont en forme de selle, leur longueur respective selon l'axe Z est sensiblement la même. Le séparateur 2 décale les bobines 4 par rapport aux bobines 3 de sorte que la partie arrière des bobines de déviation verticale s'étend plus vers l'extrémité cylindrique du tube que les bobines de déviation horizontale.

Dans le cas où les bobines de déviation verticale seraient toroïdales, et bobinées autour de l'anneau en matériau magnétique 5, la longueur des bobinages de déviation verticales est à peine plus grande que la longueur selon l'axe Z de l'anneau 5. Il peut arriver que pour des besoins liés aux performances recherchées, que la longueur du dit anneau 5 soit telle que la partie arrière des bobines de déviation verticale s'étende, dans ce cas également, plus vers l'extrémité cylindrique du tube que les bobines de déviation horizontale.

Afin de raccourcir la longueur du déviateur, l'invention utilise l'espace libre de conducteur 13, en partie situé sous l'extrémité arrière des bobines de déviation verticales à l'arrière de bobines de déviation horizontale; selon l'invention, la zone d'action de élément effectuant la fixation du déviateur sur le col du tube est située dans l'espace 13.

Comme illustré par les figures 3A et 3B l'élément de fixation 21 selon l'invention possède au moins deux parties : une première partie 23 destinée à rendre solidaire l'élément 21 au séparateur et une partie 22 destinée à assurer la fixation du séparateur sur le col du tube. La partie 22 est un anneau de forme sensiblement tronconique percée d'ouvertures radiales 31 faisant apparaître une série de dents 30. La surface intérieure de l'anneau est cylindrique, de diamètre 35, légèrement supérieur au diamètre du col du tube. L'élément de solidarisation est par exemple en forme de collerette 23 percée d'ouvertures 24 dans une direction parallèle à l'axe de révolution de l'anneau 22.

La figure 2 est un exemple de réalisation de l'invention utilisant un élément de serrage comme illustré par les figures 3A et 3B. L'extrémité cylindrique du séparateur 2 possède un épaulement 20 de surface 28 sensiblement tronconique et une collerette 25 percée d'ouverture 26 dans une direction parallèle à l'axe Z . La collerette 25 comporte au moins deux ouvertures 26, diamétralement opposées venant en regard des ouvertures 24 située sur la collerette 23 de l'élément de fixation .

La fixation du séparateur s'effectue après réglage de la position en Z du déviateur sur le col du tube par insertion de l'élément de fixation 21 sur le col et translation vers le déviateur; la partie tronconique 22 de l'élément 21 pénètre dans la partie libre 12 située entre le séparateur et le col du tube , au moins en partie sous l'arrière des bobines de déviation verticales 4 ; la partie 22 passe sous l'épaulement 20 amenant, compte tenu des formes tronconiques complémentaires les surfaces 27 et 28, respectivement des éléments 20 et 21 en contact l'une avec l'autre. Le rapprochement forcé de l'élément de serrage 21 contre l'épaulement 20 , compte tenu de la flexibilité radiale des dents 30 , repousse les dites dents contre la surface 8 du col du tube assurant le maintien en position de l'arrière du déviateur par effet de frette.

Cet exemple n'est pas limitatif, la forme de l'épaulement 20 n'étant pas obligatoirement complémentaire de celle de la partie 22 . Dans un autre exemple de réalisation illustré par la figure 6 ; l'épaulement 20 est en forme d'anneau de section semi circulaire. Comme dans l'exemple de la figure 2 l'épaulement 20 va également repousser la partie flexible 22 , sensiblement tronconique contre la surface en verre du tube assurant un serrage par effet de frette.

La translation sur le col du tube de la partie 21 s'est effectuée de manière à mettre en regard les ouvertures 24 et 26 pratiquées sur les collerettes 23 et 25 . L'immobilisation du déviateur sur le col est rendue permanente en solidarisant l'élément de fixation 21 au séparateur. Cette solidarisation est réalisée grâce à un système vis-écrous, des écrous 39 traversant les ouvertures 24 et 26. Dans un mode de réalisation alternatif la liaison est assurée par des écrous venant se visser dans les ouvertures 25 possédant un filetage complémentaire à celui des écrous 39.

Dans un mode de réalisation avantageux, au moins deux pions 51 solidaires du corps du séparateur s'étendent vers l'arrière de ce dernier dans une direction parallèle à l'axe Z. Ces pions sont destinés à coopérer avec des rondelles antiretour 52 disposées dans les ouvertures 24 de la collerette 25 de l'élément de fixation 21 pour éviter tout mouvement de retrait lorsque le pion 51 a pénétré dans l'ouverture de la rondelle 52.

L'avantage de ce dernier dispositif est de pouvoir opérer dans la seule opération de rapprochement forcé de l'élément 21 vers le déviateur, à la fois la fixation de l'arrière du déviateur par effet de frette et la solidarisation de l'élément de fixation au corps du séparateur

L'épaulement 20 peut être alternativement réalisé soit de façon monobloc avec le séparateur par injection de matériau plastique dans le moule de fabrication du dit séparateur, soit il peut être une pièce rapportée et par exemple collée à l'arrière du séparateur. Dans ce dernier cas le matériau peut être différent de celui du séparateur et choisi en fonction de ses qualités propres. Comme indiqué à la figure 4 , des cannelures 40 peuvent être pratiquées sur la surface 28 afin de réduire la masse de l'épaulement annulaire 20.

L'élément de fixation 21 peut être réalisé de façon monobloc par injection de matériau plastique dans un moule; dans un mode de réalisation alternatif l'élément 21 peut être réalisé en au moins deux pièces en matériau différents. Dans ce dernier cas le matériau constituant la collerette peut être choisi pour ces qualités de forte rigidité mécanique (plastique ou métal par exemple) alors que la partie 22 peut être en matériau choisi pour obtenir une bonne flexibilité et/ou pour améliorer le contact avec le col en verre du tube pour éviter toute glissement sur ce col après immobilisation (par exemple caoutchouc ou silicone).

## Revendications

1. Dispositif de déviation de faisceaux d'électrons pour tube à rayons cathodiques comprenant une paire de bobines de déviation verticale (4), une paire de bobines de déviation horizontale (3), au moins une des ces deux paires étant en forme de selle, un séparateur rigide (2) isolant l'une de l'autre les paires de bobines de déviation, un anneau en matériau ferromagnétique (5) de forme sensiblement tronconique disposé au-dessus d'au moins une partie des bobines de déviation et un élément de fixation (21) destiné à se solidariser au séparateur pour fixer l'arrière du déviateur sur le col du tube, l'élément de fixation comportant une partie flexible qui s'étend entre le séparateur et le col du tube, dans une région en partie située sous les bobines de déviation verticale **caractérisé en ce que** la partie flexible est en forme d'anneau sensiblement tronconique (22) et coopère avec un épaulement (20) disposé sur la surface interne arrière du séparateur (2) de façon à fixer le séparateur sur le col du tube par effet de frette.

2. Dispositif de déviation de faisceaux d'électrons pour tube à rayons cathodiques selon la revendication précédente, **caractérisé en ce que** ladite partie flexible est déformée lorsqu'elle est amenée au contact de la partie arrière (2) du séparateur pour fixer ledit séparateur sur le col du tube par effet de frette.

3. Dispositif selon une des revendications 1 ou 2 **caractérisé en ce que** la partie (22) de l'élément de fixation en forme d'anneau sensiblement tronconique est déformable selon des directions sensiblement radiales.

4. Dispositif selon l'une des revendications 2 à 3 **caractérisé en ce que** l'élément de fixation (21) est réalisé dans au moins deux matériaux différents.

5. Dispositif selon l'une des revendications 2 à 4 **caractérisé en ce que** des encoches (31) sont ménagées sur la partie sensiblement tronconique (22) de l'élément de fixation (21).

6. Dispositif selon l'une des revendications 1 à 5 **caractérisé en ce que** des cannelures (40) sont disposées sur la surface interne de l'épaulement (20).

7. Dispositif selon l'une des revendications précédentes **caractérisé en ce que** la solidarisation du moyen de fixation (21) au séparateur (2) s'effectue à l'aide d'au moins deux couples vis/écrou.

8. Dispositif selon l'une des revendications 1 à 6 **caractérisé en ce que** la solidarisation de l'élément de fixation au séparateur s'effectue à l'aide d'au moins deux pions (51) s'étendant selon l'axe Z destiné chacun à pénétrer l'orifice d'une rondelle anti retour (52).

9. Tube à rayons cathodiques comportant un dispositif conforme à l'une au moins des revendications précédentes.

## Patentansprüche

1. Ablenkeinheit für Elektronenstrahlen für Kathodenstrahlröhren mit einem Paar von Vertikalablenkspulen (4), einem Paar von Horizontalablenkspulen (3), wobei wenigstens eines der Paare die Form eines Sattels hat, einem festen Trennteil (2), das die beiden Paare von Ablenkspulen voneinander trennt, einem Ring (5) aus ferromagnetischem Material mit einer im Wesentlichen kegelstumpfförmigen Form auf wenigstens einem Teil der Ablenkspulen und einem Befestigungselement (21), verbunden mit dem Trennteil zur Befestigung der hinteren Ablenkeinheit auf dem Röhrenhals, wobei das Befestigungselement einen flexiblen Teil enthält, der sich zwischen dem Trennteil und dem Röhrenhals in einem Bereich teilweise unter den Vertikalablenkspulen erstreckt,
**dadurch gekennzeichnet, dass**
der flexible Teil die Form eines im Wesentlichen kegelstumpfförmigen Rings (22) hat und mit einer Schulter (20) auf der Innenfläche des hinteren Teils des Trennteils (2) derart zusammen wirkt, dass das Trennteil (2) durch Reibungswirkung auf dem Röhrenhals befestigt ist.

2. Ablenkeinheit für Elektronenstrahlen für Kathodenstrahlröhren nach Anspruch 1, **dadurch gekennzeichnet, dass** der flexible Teil deformiert wird, wenn er in Berührung mit dem hinteren Teil (2) des Trennteils gelangt, um das Trennteil auf dem Röhrenhals durch Reibungswirkung zu befestigen.

3. Ablenkeinheit nach einem der Ansprüche 1 oder 2, **dadurch gekennzeichnet, dass** der Teil (22) des Befestigungselements in Form eines im Wesentlichen kegelstumpfförmigen Teils in im Wesentlichen radialen Richtungen deformierbar ist.

4. Ablenkeinheit nach einem der Ansprüche 2 bis 3, **dadurch gekennzeichnet, dass** das Befestigungselement (21) aus wenigstens zwei verschiedenen Materialien besteht.

5. Ablenkeinheit nach einem der Ansprüche 2 bis 4, **dadurch gekennzeichnet, dass** Kerben (31) auf dem im Wesentlichen kegelstumpfförmigen Teil (22) des Befestigungselements (21) vorgesehen sind.

6. Ablenkeinheit nach einem der Ansprüche 1 bis 5, **dadurch gekennzeichnet, dass** Rillen (40) auf der Innenfläche der Schulter (20) vorgesehen sind.

7. Einheit nach einem der vorangehenden Ansprüche, **dadurch gekennzeichnet, dass** die Ausbildung der Befestigungsmittel (21) und des Trennteils (2) als ein Stück durch wenigstens zwei Mutter/Schrauben-Verbindungen erfolgt.

8. Einheit nach einem der Ansprüche 1 bis 6, **dadurch gekennzeichnet, dass** die Verbindung des Befestigungselements mit dem Trennteil aus wenigstens zwei Zapfen (51) besteht, die sich entlang der Achse Z erstrecken und jeder in die Öffnung einer Sicherungsscheibe (52) eingreift.

9. Kathodenstrahlröhre mit einer Einheit nach wenigstens einem der vorangehenden Ansprüche.

## Claims

1. An electron beam deflection device for cathode ray tubes comprising:
a pair of vertical deflection coils (4);
a pair of horizontal deflection coils (3), wherein at least one of said vertical deflection coils and said horizontal deflection coils having a saddle shape;
a rigid separator (2) for supporting said deflection coil pairs and insulating one from the other;
an attachment element (21) coupled to said separator for securing said separator to a neck portion of said tube, comprising a flexible section extending between the separator and the tube neck into a region partially located under the vertical deflection coils, **characterized in that** the flexible section is in a shape of a truncated cone cooperating with a shoulder (20) situated in the rear internal surface of the separator (2) in order to lock it on the tube neck by frictional contact.

2. An electron beam deflection device for cathode ray tubes according to the preceding claim, **characterized in that** said flexible section is deformed when contacting the rear part of the separator to lock the separator on the tube neck by frictional contact.

3. The device according to claim 1 or 2, **characterized in that** the part (22) of the attachment element is deformable in substantially radial directions.

4. The device according to claim 2 to 3, **characterized in that** the attachment element (21) comprises at least two different materials.

5. The device according to claims 2 to 4, **characterized in that** openings (31) are arranged on the substantially conical part (22) of the attachment element (21).

6. The device according to claims 1 to 5, **characterized in that** channels (40) are arranged on the internal surface of the shoulder (20).

7. The device according to any of the preceding claims, **characterized in that** the attachment of the attachment mean (21) to the separator is performed by at least two couples screw/unit.

8. The device according to claims 1 to 6, **characterized in that** the attachment of the attachment element to the separator is performed by at least two dowels (51) extending along Z axis, each engaged with a lock washer.

9. Cathode ray tube comprising a device in accordance with at least one of the preceding claims.
